# EUROPÄISCHE PATENTANMELDUNG

(11) **EP 1 048 766 A2**
(43) Veröffentlichungstag der Anmeldung: **02.11.2000**
(21) Anmeldenummer: 00810242.8
(22) Anmeldetag: 22.03.2000
(51) Int. Cl.: D03D 41/00

(54) **Verfahren zum Eintragen eines Schussfadens in eine Reihenfachwebmaschine**

(30) Priorität: 21.04.1999 EP 99810332
(71) Anmelder: SULZER TEXTIL AG, 8630 Rüti (CH)
(72) Erfinder: Peter, Hans, 8404 Winterthur (CH); Bucher, Robert, deceased (CH)
(74) Vertreter: Sulzer Management AG

(57) **Zusammenfassung**

Beim Verfahren zum Eintragen eines Schussfadens in einen eine Mehrzahl von Schusseintragsstrecken aufweisenden Webrotor einer Reihenfachwebmaschine wird ein Schussfaden über eine feststehende Zuführvorrichtung in eine der Schusseintragsstrecken des rotierenden Webrotors eingetragen wird, der eingetragene Schussfaden schusseintragsseitig geschnitten und dadurch am Schussfaden eine neue Schussfadenspitze erzeugt, wobei der Schussfaden mittels der Zuführvorrichtung aus dem Webrotor zurückgezogen wird bis sich die Schussfadenspitze in der Zuführvorrichtung oder im Bereich der Austrittsöffnung der Zuführvorrichtung befindet, und wobei der Schussfaden daraufhin in eine weitere Schusseintragsstrecke des rotierenden Webrotors eingetragen wird.

## Beschreibung

Die Erfindung betrifft ein Verfahren zum Eintragen eines Schussfadens in eine Reihenfachwebmaschine gemäss dem Oberbegriff von Anspruch 1. Die Erfindung betrifft weiter eine Reihenfachwebmaschine betrieben mit diesem Verfahrens.

Aus der Druckschrift EP 0 433 216 B1 ist ein Verfahren zum Eintragen eines Schussfadens in eine Reihenfachwebmaschine bekannt, bei welchem der Schussfaden nach dem Eintragen geschnitten wird, wodurch eine neue Schussfadenspitze entsteht, und bei welchem der Schussfaden umfassend diese Schussfadenspitze entgegengesetzt zur Drehrichtung des Webrotors bewegt und unter Ausbildung einer Schlaufe einer weiteren Schusseintragsstrecke zugeführt wird.

Nachteilig an diesem bekannten Schusseintragsverfahren ist die Tatsache, dass der Schussfaden währen dem Eintragen gelegentlich derart behindert wird, dass ein fehlerhafter Schussfadeneintrag resultiert.

Es ist Aufgabe der vorliegenden Erfindung ein Verfahren zum Eintragen eines Schussfadens in eine Reihenfachwebmaschine vorzuschlagen, welches vorteilhafterer und weniger störungsanfälligen ist.

Diese Aufgabe wird erfindungsgemäss gelöst durch ein Verfahren aufweisend die Merkmale von Anspruch 1. Die Unteransprüche 2 bis 7 beziehen sich auf weitere, vorteilhafte Verfahrensschritte.

Die Aufgabe wird insbesondere gelöst mit einem Verfahren zum Eintragen eines Schussfadens in einen eine Mehrzahl von Schusseintragsstrecken aufweisenden Webrotor einer Reihenfachwebmaschine,
- indem ein Schussfaden über eine feststehende Zuführvorrichtung in eine der Schusseintragsstrecken des rotierenden Webrotors eingetragen wird,
- indem der eingetragene Schussfaden schusseintragsseitig geschnitten wird und dadurch am Schussfaden eine neue Schussfadenspitze erzeugt wird,
- indem der Schussfaden mittels der Zuführvorrichtung aus dem Webrotor zurückgezogen wird bis sich die Schussfadenspitze in der Zuführvorrichtung beziehungsweise im Austrittsbereich derselben befindet,
- und indem der Schussfaden daraufhin in eine weitere Schusseintragsstrecke des rotierenden Webrotors eingetragen wird.

Der geschnittene Schussfaden umfassend die neue Schussfadenspitze wird vorerst vollständig in die Zuführvorrichtung zurückgezogen beziehungsweise derart zurückgezogen, dass sich die Schussfadenspitze im Bereich der Austrittsöffnung der Zuführvorrichtung befindet, um danach den Schussfaden ausgehend von der Zuführvorrichtung in die Schusseintragsstrecke des Webrotors einzublasen.

Das erfindungsgemässe Verfahren weist den Vorteil auf, dass der Schussfaden während dem Fördern im Bereich der Schussfadenspitze keine Schlaufe mehr ausbildet. Dies weist den Vorteil auf, dass der Schussfaden sehr präzise und frei von Störungen in die Schusseintragsstrecke einführbar ist. Der Schussfaden wird von der Zuführvorrichtung aktiv zurückgezogen. Vorteilhafterweise wird der Schussfaden derart zurückgezogen, dass dieser in einer gestreckten Ausrichtung verbleibt. Dadurch ist gewährleistet, dass der Schussfaden im Bereich der Schussfadenspitze keine Schlaufe ausbilden kann. Ein derartiges Eintragsverfahren ist beispielsweise vorteilhaft wenn die Schussfäden aus einem relativ steifen oder sehr feinen Garn bestehen.

Vorteilhafterweise ist zwischen einer den Faden liefernden Fadenzuführeinrichtung und der Zuführvorrichtung ein Fadenspeicher angeordnet, welcher einen Abschnitt des zurückgezogenen Schussfadens zu speichern erlaubt. Vorteilhafterweise wird der Schussfaden im Fadenspeicher unter Ausbildung einer Fadenschlaufe gespeichert.

In einem weiteren vorteilhaften Verfahren wird der Schussfaden kontinuierlich von der Fadenzuführeinrichtung der Zuführvorrichtung zugefördert, wobei der Schussfadenspeicher während dem Rückzug des geschnittenen Schussfadens derart angesteuert wird, dass sowohl der zurückgezogene Fadenabschnitt als auch der in dieser Zeitperiode zugelieferte Fadenabschnitt im Fadenspeicher gespeichert wird.

Die Erfindung wird an Hand mehrerer Beispiele erläutert. Es zeigen:
- Fig. 1: ein aus der zitierten Druckschrift bekannter Stand der Technik;
- Fig. 2: eine schematische Darstellung eines Schussfadeneintrages in den Webrotor einer Reihenfachwebmaschine;
- Fig. 3: schematisch einen Längsschnitt durch einen Webrotor sowie eine davor angeordnete Rückzugsvorrichtung;
- Fig. 4a: einen Längsschnitt durch einen weiteren Webrotor entlang der Schnittlinie A-A;
- Fig. 4b: eine perspektivische Ansicht des Webrotors gemäss Fig. 4a;
- Fig. 5: eine Zuführ- und Rückzugsvorrichtung für den Schussfaden;
- Fig. 6: einen Längsschnitt durch eine Fluiddüse;
- Fig. 7: eine weitere Rückzugsvorrichtung für den Schussfaden.

Die in Fig. 1 schematisch dargestellte, bekannte Reihenfachwebmaschine umfasst einen Webrotor 4 mit einer Mehrzahl von Schusskanälen 7, wobei der Webrotor 4 in Drehrichtung 5 rotierbar gelagert ist. Von einer Fadenzuführeinrichtung 31 wird ein Schussfaden 10 über eine Zuführvorrichtung umfassend eine Speisedüse 22 sowie eine Hilfsdüse 26 zugeführt. Die Übergabe des Schussfadens 10 von der Zuführvorrichtung an den Webrotor erfolgt über eine zweiteilige Vorrichtung, welche ein ortsfestes Teil 21 sowie ein mit dem Webrotor 4 fest verbundenes, rotierendes Teil 11 umfasst. Die beiden Teile 11, 21 sind über eine Trenn- und Dichtfläche 20 aneinander anliegend ausgestaltet, wobei ein Zuführkanal 24 ausgebildet ist, welcher über ein Leitelement 16, eine ortfeste Kante 27, ein Übernahmekanal 14, und ein Einschiessrohr 12 in den Schusskanal 7 mündet. Zudem ist eine Abblasdüse 17 angeordnet, um die Lage des Schussfadens 10 innerhalb dieses Kanals zu beeinflusse. Der Schussfaden 10 wurde im Schusskanal 7a vollständig eingetragen, schusseintragsseitig geschnitten und wird nun mit Hilfe der Düse 17 innerhalb des Zuführkanals 24 unter Ausbildung einer Schlaufe aus dem Einschiessrohr 12a zurückgezogen und dem Einschiessrohr 12b zugeführt. Dabei bewegt sich der Webrotor sowie das rotierende Teil 11 in Drehrichtung 5, wogegen der Schussfaden 10 entgegengesetzt zu dieser Drehrichtung 5 im Zuführkanal 24 gefördert wird. Diese Förderung des Schussfadens unter Schlaufenbildung verursacht beispielsweise eine Knäuelbildung, woraus ein fehlerhafter Schussfadeneintrag resultiert.

Fig. 2 zeigt schematisch den Eintrag eines Schussfadens 10a in die Schusseintragsstrecke 2 des in Drehrichtung 5 rotierenden Webrotors 4. Der Schussfaden 10a wird durch die Zuführvorrichtung 18 in Eintragsrichtung 3a zugeführt und durch das als Fluiddüse ausgebildete Zuführrohr 18a mit Hilfe des über die Kanäle 18e, 18f zugeführten Fluides in die Schusseintragsstrecke 2 eingeschossen. Dabei wird der Schussfaden 10a vorzugsweise derart bezüglich der Lage des Webrotors 4 synchronisiert zugeführt, dass der Schussfaden 10a dann in die Schusseintragsstrecke 2 eingeschossen, wenn sich die Förderdüse 13a des Webrotors 4 in einer etwa fluchtenden Lage zu der durch das Zuführrohr 18a bestimmten Flugrichtung befindet. Der Schussfaden 10a wird somit über das Zuführrohr 18a über eine geradlinig verlaufende Flugstrecke in die Förderdüse 13a eingetragen. Der Webrotor 4 hat sich in der in Fig. 2 dargestellten Lage bereits um einen Teilabschnitt in Drehrichtung 5 weiter bewegt, und der Schussfaden 10a wird durch das Zuführrohr 18a und die Förderdüse 13a verlaufend in die Schusseintragsstrecke 2 eingetragen, wobei sich die Schussfadenspitze 33b in der dargestellten Lage im Schusskanal 7 befindet. Der sich zwischen dem Zuführrohr 18a und der Förderdüse 13a befindliche Abschnitt des Schussfadens 10a verläuft im wesentlichen in Drehrichtung 5. Im dargestellten Ausführungsbeispiel wird der Schussfaden 10a über einem Schusseintragsdrehwinkel 5a von 120 Grad vollständig in die Schusseintragsstrecke 2 eingetragen. Fig. 2 zeigt strichpunktiert die Lage des vollständig eingetragenen Schussfadens 10a, welcher mit einer Fadenschere 25 geschnitten wird, wobei sich eine neue Schussfadenspitze 33b ausbildet. Der sich zwischen dem Zuführrohr 18a und der Schussfadenspitze 33b befindliche Schussfadenabschnitt wird von der Zuführvorrichtung 18 zurückgezogen, vorzugsweise so weit, dass sich die Schussfadenspitze 33b innerhalb der Zuführrohrs 18a befindet. Die Schussfadenspitze 33b könnte sich auch im Bereich der Austrittsöffnung 23a befinden, insbesondere auch ein wenig ausserhalb oder kurz bevor der Austrittsöffnung 23a.

Das Verfahren zum Eintragen eines Schussfadens 10a, 10b, 10c, 10d in einen um eine Drehachse D drehenden Webrotor 4 einer Reihenfachwebmaschine wird weiter an Hand der schematischen Darstellung gemäss Fig. 3 erläutert. Der Webrotor 4 weist eine Mehrzahl von im wesentlichen in Richtung D1 der Drehachse D verlaufenden Schusseintragsstrecken 2 auf, wobei der Schussfaden 10a über eine Zuführvorrichtung 18a der Schusseintragsstrecke 2 zugeführt wird. Jede Schusseintragsstrecke 2 umfasst eine Eintrittsöffnung 2a, 2b, 2c, 2d sowie einen Schusskanal 7a, 7b, 7c, 7d. Der Schussfaden 10a wird in einer der Zuführvorrichtung 18a nachfolgenden Übergangsstrecke 35 im wesentlichen in Richtung D1 verlaufend zur Stirnseite 4a des Webrotors 4 hin geschossen und dabei der Eintrag derart zeitlich mit der Lage der Schusseintragsstrecke 2; 2a,7a abgestimmt, dass diese zu Beginn des Eintrages des Schussfadens 10a, wenn sich die Schussfadenspitze 33b etwa in der dargestellten Lage befindet, im wesentlichen fluchtend zum Schussfadens 10a angeordnet ist, um den Schussfaden 10a sicher von der Zuführvorrichtung 18a in Schusseintragsrichtung 33c zu fördern und in die Eintrittsöffnung 2a der Schusseintragsstrecke 2 einzuschiessen. Während dem Eintragen des Schussfadens 2a in den Schusskanal 7a dreht sich der Webrotor 4 in Drehrichtung 5, so dass sich ein Teil des Schussfadens 10a entlang dem Fadenführungskanal 34a erstreckt. Nach dem vollständigen Eintrag des Schussfadens 10a wird dieser, wie in Fig. 3 dargestellt, schusseintragsseitig mit einer Fadenschere 25 geschnitten. Im dargestellten Verfahrensbeispiel wird daraufhin der zugeführte Schussfaden 10a mit Hilfe einer Rückzugsvorrichtung 32 um den strichpunktiert dargestellten Fadenabschnitt zurückgezogen, bis die Schussfadenspitze 33b sich etwa in der dargestellten Lage befindet. Die Rückzugsvorrichtung 32 umfasst eine Düse 28a, welche den zwischen den Ösen 29a gehaltenen Schussfaden 10a unter Ausbildung einer Fadenschlaufe 32b in Richtung 32a bewegt. Ein Vorteil dieses Zurückziehens ist darin zu sehen, dass der Schussfaden 10a ständig in einer gestreckten Lage verleibt, dass die Schussfadenspitze 33b mit Hilfe eines nicht dargestellten Sensors präzise positionierbar ist, und dass der Schussfaden 10a ohne eine Behinderung in den Schusskanal 7a einschiessbar ist. Dank der Speicherfunktion der Rückzugsvorrichtung 32 kann der Schussfaden 10a kontinuierlich von der Fadenzuführeinrichtung der Rückzugsvorrichtung 32 zugeführt werden. Die weiteren Schussfäden 10b, 10c, 10d werden identisch dem Schussfaden 10a über nicht dargestellte Leitelemente 18b, 18c, 18d den Schusskanälen 7b, 7c, 7d zugeführt.

Fig. 4a zeigt einen Längsschnitt durch ein weiteres Ausführungsbeispiel eines Webrotors 4, welcher an dessen Stirnseite ein zusätzliches Leitelement 2g aufweist, welches mit dem Webrotor 4 fest verbunden ist. Das Leitelement 2g hat die Funktion, die Fadenabschnitte, welche zwischen der Austrittsöffnung 23a, 23b, 23c, 23d und der Eintrittsöffnung 2a, 2b, 2c, 2d entstehen, gegenseitig berührungslos zu führen. Im Ausführungsbeispiel gemäss Fig. 4a weist das Leitelement 2g Nuten 19a, 19b, 19c, 19d auf, wobei im dargestellten Schnitt die Nut 19d eine Eintrittsöffnung 2d aufweist, welche zur Eintrittsöffnung 13e der Förderdüse 13d hin mündet.

Wie in der perspektivischen Ansicht gemäss Fig. 4b dargestellt verlaufen die Nuten 19a, 19b, 19c, 19d ringförmig im Leitelement 2g, wobei in jeder Nut 19a, 19b, 19c, 19d zumindest eine Eintrittsöffnung 2a, 2b, 2c, 2d angeordnet ist, durch welche der Schussfaden 10a, 10b, 10c, 10d dem Schusskanal 7a, 7b, 7c, 7d zuförderbar ist. Die Nuten 19a, 19b, 19c, 19d verhindern eine gegenseitige Berührung der Schussfäden 10a, 10b, 10c, 10d. Aus dem Schnitt entlang der Linie A-A ist in Fig. 4a ersichtlich, dass sich die Austrittsöffnung 23d des Leitelementes 18d gegenüber der Eintrittsöffnung 2d befindet, sodass der Schussfaden 10d in den Schusskanal 7d eintragbar ist. Das Leitelement 18d ist in Richtung D1 verlaufend und im wesentlichen fluchtend zum Schusskanal 7d angeordnet, wobei der Schussfaden 10d innerhalb des Leitelementes 2g eine geringe Querbewegung ausführt. Die Reihenfachwebmaschine ist mit Fadenspeichervorrichtungen 32 beziehungsweise Rückzugsvorrichtungen 32 versehen, welche jeweils eine Luftdüse 28a, 28b, 28c, 28d sowie Ösen 29a, 29b, 29c, 29d umfassen. Die Fadenspeichervorrichtungen 32 erlauben den von der Fadenzuführeinrichtung 31 kontinuierlich zugeführten Faden 10a, 10b, 10c, 10d kurzfristig zu speichern, beispielsweise derart, dass der Faden 10a, 10b, 10c, 10d nach der Fadenspeichervorrichtung 32 kurzfristig bewegungslos ruht. Die Fadenspeichervorrichtung 32 kann auch derart betrieben werden, dass der Schussfaden nach dem Schneiden mit der Schere 25, wie für die Schussfaden 10a dargestellt, entgegengesetzt der Eintragsrichtung in Richtung 3a zurückgezogen wird, bis sich die Spitze des Schussfadens beispielsweise im Leitelement 18a befindet. Im Leitelement 18a kann ein nicht dargestellter Sensor angeordnet sein, welcher die Lage der Spitze überwacht. Die dargestellten Leitelemente 18a weisen Lufteintrittsöffnungen auf, durch welche Druckluft einblasbar ist, um den Schussfadeneintrag beziehungsweise das Zurückziehen der Schussfadenspitze zu unterstützen.

Fig. 5 zeigt eine Zuführvorrichtung 18, welcher von einer vorgelagerten Fadenzuführeinrichtung 31 kontinuierlich ein Schussfaden 10a in Förderrichtung 3a zugeführt wird. Der Schussfaden 10a mündet in einen Fadenspeicher 32 und gelangt über die Fluiddüse 18h und das Zuführrohr 18a in den Schusseintragskanal 2 des Webrotors 4. Im dargestellten Verfahrensschritt wurde der Schussfaden 10a vollständig in den Schusskanal 7, 7a eingetragen und unter Ausbildung einer neues Schussfadenspitze 33b geschnitten. Daraufhin wird die Fluiddüse 18h derart umgesteuert, dass der sich in der Schusseintragsstrecke 2 befindliche Schussfaden 10a in Rückzugsrichtung 33e verlaufend zurückgezogen wird, zumindest so lange, bis die Schussfadenspitze 33b in das Zuführrohr 18a eingetreten ist. Dabei wird die Speicherdüse 28a aktiviert, in dem diese ein Fluid, vorzugsweise Luft, ausströmt, um den zurückgezogenen, aus der Fluiddüse 18h austretenden Schussfaden 10a unter Ausbildung einer Fadenschlaufe 32b kurzfristig zu speichern. Zudem wird von der Fadenzuführeinrichtung 31 ständig Schussfaden in Förderrichtung 3a zugeführt, welcher am Zuführteil 18g, welches eine Speisedüse 22 umfasst, ebenfalls in der Fadenschlaufe 32b kurzfristig gespeichert wird.

Fig. 6 zeigt einen Schnitt durch die Fluiddüse 18h, welche zwei gegeneinander ausgerichtete Fluiddüsen 41, 44 mit Austrittsöffnungen 43 aufweist, die über einen gemeinsamen Kanals 42 miteinander verbunden sind. Der gemeinsame Kanal 42 mündet in die beiden Austrittsöffnungen 45, 46. Je nach Erfordernis sind die Fluiddüsen 41, 44 derart ansteuerbar, dass der sich in der Fluiddüse 18h befindliche Schussfaden 10a nach links oder rechts beziehungsweise in Eintragsrichtung 3a oder in Rückszugsrichtung 33e gefördert wird.

Fig. 7 zeigt eine mechanisch ausgestaltete Rückzugsvorrichtung 32. Dabei wirkt auf den sich zwischen der Speisedüse 22 und dem Zuführrohr 18a befindlichen Schussfadenabschnitt ein Hebel 36a ein, welcher an einem Lager 36b gelagert ist, und dessen Stellung über einen Antrieb 36c ansteuerbar ist. Wird der Hebel 36a nach unten bewegt, so bildet der Schussfaden 10a eine Schlaufe 32b auf. Wird er Hebel 36a nach oben bewegt, so wird der Schussfaden 10a über eine im Zuführrohr 18a angeordnete Fluiddüse abgezogen und der in der Schlaufe 32b gespeicherte Schussfadenabschnitt abgezogen, bis der Schussfaden 10a zwischen der Speisedüse 22 und dem Zuführrohr 18a die strichpunktiert dargestellte, gestreckte Lage aufweist. Es kann sich als vorteilhaft erweisen im Zuführrohr 18a eine ansteuerbare Fadenklemme 37 anzuordnen, welche die Lage des Schussfadens 10a durch Klemmen zeitweise zu fixieren erlaubt.

## Patentansprüche

1. Verfahren zum Eintragen eines Schussfadens in einen eine Mehrzahl von Schusseintragsstrecken aufweisenden Webrotor einer Reihenfachwebmaschine, dadurch gekennzeichnet, dass ein Schussfaden über eine feststehende Zuführvorrichtung in eine der Schusseintragsstrecken des rotierenden Webrotors eingetragen wird, dass der eingetragene Schussfaden schusseintragsseitig geschnitten wird und dadurch am Schussfaden eine neue Schussfadenspitze erzeugt wird, dass der Schussfaden mittels der Zuführvorrichtung aus dem Webrotor zurückgezogen wird bis sich die Schussfadenspitze in der Zuführvorrichtung oder im Bereich der Austrittsöffnung der Zuführvorrichtung befindet, und dass der Schussfaden daraufhin in eine weitere Schusseintragsstrecke des rotierenden Webrotors eingetragen wird.

2. Verfahren nach Anspruch 1, dadurch gekennzeichnet, dass der zurückgezogene Abschnitt des Schussfadens kurzfristig in der Zuführvorrichtung gespeichert wird.

3. Verfahren nach Anspruch 2, dadurch gekennzeichnet, dass der Schussfaden unter Ausbildung einer Fadenschlaufe gespeichert wird.

4. Verfahren nach einem der vorhergehenden Ansprüche, dadurch gekennzeichnet, dass der Schussfaden durch eine Fluidströmung und/oder ein mechanisch auf den Schussfaden einwirkenden Mittel zurückgezogen wird.

5. Verfahren nach einem der Ansprüche 2 bis 4, dadurch gekennzeichnet, dass der Schussfaden kontinuierlich der Zuführvorrichtung zugeführt wird, und dass der kontinuierlich zugeführte Schussfaden, falls erforderlich, ebenfalls kurzfristig in der Zuführvorrichtung gespeichert wird.

6. Verfahren nach einem der vorhergehenden Ansprüche, dadurch gekennzeichnet, dass die Schussfadenspitze mittels einer auf den Schussfaden wirkenden Fluidströmung und/oder einer direkt mechanisch auf den Schussfaden wirkenden Vorrichtung in der Zuführvorrichtung ansteuerbar lösbar gehalten wird.

7. Verfahren nach Anspruch 6, dadurch gekennzeichnet, dass das Eintragen des Schussfadens in eine Schusseintragsstrecke des rotierenden Webrotors derart synchronisiert wird, dass ungefähr dann, wenn die Eintrittsöffnung der Schusseintragsstrecke etwa fluchtend zur Schussfadenspitze angeordnet ist, der Schussfaden eingetragen wird.

8. Reihenfachwebmaschine betrieben mit einem Verfahren nach einem der vorhergehenden Ansprüche.
